# EUROPÄISCHE PATENTSCHRIFT

(11) **EP 2 054 558 B1**
(45) Veröffentlichungstag und Bekanntmachung des Hinweises auf die Patenterteilung: **04.01.2012**
(21) Anmeldenummer: 07786658.0
(22) Anmeldetag: 10.08.2007
(51) Int. Cl.: E03F 3/04, E01C 11/22

(54) **ENTWÄSSERUNGSVORRICHTUNG**
DRAINAGE DEVICE
DISPOSITIF DE DRAINAGE

(30) Priorität: 16.08.2006 DE 202006012625 U
(43) Veröffentlichungstag der Anmeldung: 06.05.2009
(73) Patentinhaber: Hydrotec Technologies Aktiengesellschaft, 27793 Wildeshausen (DE)
(72) Erfinder: BRINKSCHULTE, Uwe, 26931 Elsfleth (DE)
(74) Vertreter: Eisenführ, Speiser & Partner
(86) Internationale Anmeldenummer: PCT/EP2007/007097
(87) Internationale Veröffentlichungsnummer: WO 2008/019804

(56) Entgegenhaltungen:
- DE-A1- 3 842 153
- DE-A1- 19 733 571
- DE-U- 7 330 840
- DE-U1- 8 315 463
- NL-A- 7 307 715
- US-A- 3 225 545
- US-A- 4 838 727

## Beschreibung

Die Erfindung betrifft eine Entwässerungsvorrichtung für die Oberflächenentwässerung, insbesondere Entwässerungsrinne, mit einem hohlen, vorzugsweise länglichen, Grundkörper und einem den Grundkörper abdeckenden flüssigkeitsdurchlässigen Abschnitt, wobei der Grundkörper und der den Grundkörper abdeckende flüssigkeitsdurchlässige Abschnitt gemeinsam einen einstückigen Körper bilden, der Grundkörper mindestens eine Öffnung zur Verbindung mit einer Öffnung einer weiteren Entwässerungsvorrichtung aufweist, und die mindestens eine Öffnung ein Anschlusselement für eine flüssigkeitsdichte Steckverbindung mit der Öffnung der weiteren Entwässerungsvorrichtung aufweist.

Aus der DE 8315463 U1 ist eine solche Entwässerungsvorrichtung bekannt, die dort als Wasserablaufstein bezeichnet wird. Im Inneren des Wasserablaufsteins, der in einem Stück aus Beton hergestellt ist, ist ein Wasserablaufkanal ausgebildet, der einen etwa kreisförmigen Querschnitt besitzt. Von diesem Wasserablaufkanal aus erstreckt sich zur Oberseite des Wasserablaufsteins ein Schlitz, durch den Flüssigkeiten von einer Verkehrsfläche eindringt und in den Wasserablaufkanal im Inneren des Wasserablaufsteins fließt.

Eine weitere Entwässerungsvorrichtung ist aus DE 733 08 40 U bekannt. Sie stellt den nächstkommenden Stand der Technik dar und zeigt die Merkmale des Oberbegriffs von Anspruch 1.

Entwässerungsvorrichtungen der eingangs genannten Art finden insbesondere in Verkehrsflächen für Fahrzeuge Verwendung und sind beispielsweise als Entwässerungsrinnen ausgebildet. Bei Entwässerungsvorrichtungen der hier in Rede stehenden Art handelt es sich um vorgefertigte Komponenten, die gewöhnlich in Serie produziert werden. Wegen der herstelterbedingt begrenzten Baugröße bzw. Länge ist es für die Entwässerung größerer Verkehrsflächen erforderlich, mehrere Entwässerungsvorrichtungen entsprechend miteinander zu verbinden. Hierzu ist der Grundkörper einer Entwässerungsvorrichtung mit mindestens einer Öffnung versehen, wobei während des Einbaus der Grundkörper der Entwässerungsvorrichtung so an einer benachbarten weiteren Entwässerungsvorrichtung angeordnet wird, dass die Öffnung im Grundkörper mit einer Öffnung in der benachbarten weiteren Entwässerungsvorrichtung verbunden wird und diese miteinander kommunizieren. Die Montage mehrerer Entwässerungsvorrichtungen aneinander während ihres Einbaus bedingte allerdings insbesondere wegen der vorzunehmenden Abdichtungsmaßnahmen einen erhöhten Aufwand.

Es ist Aufgabe der vorliegenden Erfindung, eine Entwässerungsvorrichtung der eingangs genannten Art derart zu verbessern, dass eine Verbindung mit mindestens einer weiteren Entwässerungsvorrichtung nicht nur auf einfachere, sondern auch flexiblere Weise möglich wird.

Diese Aufgabe wird gelöst durch eine Entwässerungsvorrichtung für die Oberflächenentwässerung, insbesondere Entwässerungsrinne, mit einem hohlen, vorzugsweise länglichen, Grundkörper und einem den Grundkörper) abdeckenden flüssigkeitsdurchlässigen Abschnitt, wobei der Grundkörper und der den Grundkörper abdeckende flüssigkeitsdurchlässige Abschnitt gemeinsam einen einstückigen Körper bilden, der Grundkörper mindestens eine Öffnung zur Verbindung mit einer Öffnung einer weiteren Entwässerungsvorrichtung aufweist, und die mindestens eine Öffnung ein Anschlusselement für eine flüssigkeitsdichte Steckverbindung mit der Öffnung der weiteren Entwässerungsvorrichtung aufweist, dadurch gekennzeichnet, dass der den Grundkörper abdeckende flüssigkeitsdurchlässige Abschnitt eine Vielzahl von Durchgangsöffnungen aufweist, der einstückige Körper aus Gusseisen besteht und das Anschlusselement gleichzeitig auch für eine flüssigkeitsdichte Steckverbindung mit standardisierten Rohrverbindungen ausgebildet ist.

Mit Hilfe der Erfindung wird ein Stecksystem realisiert, welches eine einfache, jedoch wirkungsvolle Verbindung der Entwässerungsvorrichtung mit anderen Entwässerungsvorrichtungen ermöglicht. Zusätzliche Abdichtungsmaßnahmen, wie sie im Stand der Technik beispielsweise durch Auftragen von Abdichtungsmasse erforderlich waren, entfallen, da die Abdichtung von der flüssigkeitsdichten Steckverbindung übernommen wird. Denn während des Verbindens mit einer weiteren Entwässerungsvorrichtung wird gleichzeitig die Abdichtung im Bereich der beiden Öffnungen zwischen zwei benachbarten Entwässerungsvorrichtungen hergestellt. Erfindungsgemäß wird dies dadurch erreicht, dass mindestens eine Öffnung des Grundkörpers der Entwässerungsvorrichtung ein Anschlusselement aufweist, dass für eine flüssigkeitsdichte Steckverbindung mit einer Öffnung einer weiteren Entwässerungsvorrichtung ausgebildet ist.

Hierzu ist zweckmäßigerweise das Anschlusselement für eine flüssigkeitsdichte Steckverbindung mit standardisierten Rohrverbindungen ausgebildet. Dadurch ist es möglich, die Entwässerungsvorrichtung nicht nur mit anderen Entwässerungsvorrichtungen der vorgenannten Art zu verbinden, sondern wahlweise auch mit handelsüblichen, standardisierten Rohren bzw. Abflussrohren wie beispielsweise des weit verbreiteten KG-Systems. Somit kann ein Entwässerungssystem aufgebaut werden, welches nicht nur Entwässerungsvorrichtungen der vorgenannten Art enthält, sondern auch durch gerade oder gebogene Formstücke eines handelsüblichen, standardisierten Rohrsystems ergänzt werden kann.

Ferner bilden der Grundkörper und der den Grundkörper abdeckende flüssigkeitsdurchlässige Abschnitt gemeinsam einen einstückigen Körper, wodurch eine sogenannte monolithische Entwässerungsvorrichtung gebildet wird. Dabei besteht der einstückige Körper aus Gusseisen, das gegenüber herkömmlich verwendetem Faser- bzw. Polymerbeton sich durch eine deutlich höhere Festigkeit auszeichnet und weniger spröde ist. Dies ermöglicht einen leichteren Einbau, insbesondere weil das zusätzliche Einbringen von Stützbeton beim Einbau nicht mehr erforderlich ist.

Bei der mit Hilfe des erfindungsgemäßen Anschlusselementes zu verbindenden weiteren Entwässerungsvorrichtung kann es sich um alle Arten von Vorrichtungen handeln, die Flüssigkeit aufnehmen und/oder weiterleiten, wozu beispielsweise sowohl Entwässerungsrinnen zur Aufnahme von Oberflächenwasser als auch im Mantel geschlossene Rohre zur Weiterleitung und/oder Ableitung der von der erfindungsgemäßen Entwässerungsvorrichtung aufgenommenen Flüssigkeit zählen.

Zur Herstellung einer wasserdichten Verbindung weist das Anschlusselement zweckmäßigerweise eine Dichtung auf.

Insbesondere ist das Anschlusselement als, vorzugsweise zylindrischer, ring-oder rohrförmiger Abschnitt oder Anschlussstutzen ausgebildet. Bei einer Weiterbildung dieser Ausführung ist die Dichtung als Dichtring ausgebildet, der an der Innenseite und/oder an der Außenseite des ring- oder rohrförmigen Abschnittes sitzt.

Eine weitere Ausführung, bei welcher der Grundkörper mindestens eine erste Öffnung zur Verbindung mit einer Öffnung einer zweiten Entwässerungsvorrichtung und eine zweite Öffnung zur Verbindung mit einer Öffnung einer dritten Entwässerungsvorrichtung aufweist, ist dadurch gekennzeichnet, dass die erste Öffnung ein Anschlusselement einer ersten Art und die zweite Öffnung ein Anschlusselement einer zweiten Art aufweist, wobei das Anschlusselement der ersten Art so ausgebildet ist, dass es in ein an der Öffnung einer zweiten Entwässerungsvorrichtung vorgesehenes Anschlusselement der zweiten Art flüssigkeitsdicht steckbar ist, und das Anschlusselement der zweiten Art so ausgebildet ist, dass es ein an einer Öffnung einer dritten Entwässerungsvorrichtung vorgesehenes Anschlusselement der ersten Art flüssigkeitsdicht aufnimmt. Dabei kann das Anschlusselement der zweiten Art im Wesentlichen von der zweiten Öffnung selbst gebildet sein. Alternativ oder zusätzlich ist es aber auch denkbar, dass das Anschlusselement der zweiten Art eine zum Anschlusselement der ersten Art im Wesentlichen komplementäre Form aufweist. Mit dieser Ausführung lässt sich eine Muffenverbindung realisieren, wobei das Anschlusselement der ersten Art die Funktion einer Muffe und das Anschlusselement der zweiten Art die Funktion eines Endstückes übernimmt.

An dieser Stelle sei noch der Vollständigkeit halber angemerkt, dass unter "Oberflächenentwässerung" die Ableitung nicht nur von Wasser, sondern auch von Flüssigkeit jeglicher Art zu verstehen ist. Dementsprechend ist die hier in Rede stehende Entwässerungsvorrichtung nicht nur für die Ableitung von Wasser, sondern von Flüssigkeit jeglicher Art geeignet.

Nachfolgend wird ein bevorzugtes Ausführungsbeispiel anhand der Zeichnungen näher erläutert. Es zeigen:
- Fig. 1: eine perspektivische Ansicht einer Entwässerungsrinne für die Oberflächenentwässerung gemäß einem bevorzugten Ausführungsbeispiel;
- Fig. 2: einen Längsschnitt durch die Entwässerungsrinne von Fig. 1; und
- Fig. 3: eine Draufsicht auf die Entwässerungsrinne von Fig. 1.

Die Figuren 1 bis 3 zeigen eine Entwässerungsvorrichtung in Form einer Entwässerungsrinne zur Oberflächenentwässerung gemäß einem bevorzugten Ausführungsbeispiel, wie sie typischerweise in Verkehrsflächen eingesetzt wird. Die Entwässerungsrinne setzt sich aus einem im Querschnitt U-förmigen Grundkörper 2 und einer Abdeckung 4 zusammen. Damit die Abdeckung 4 flüssigkeitsdurchlässig ist, weist sie eine Vielzahl von in den Figuren nicht näher bezeichneten, jedoch erkennbaren Durchgangsöffnungen bzw. Durchlässen auf. Im eingebauten Zustand der Entwässerungsrinne gemäß der in den Figuren 1 und 2 gezeigten Ausrichtung befindet sich die Abdeckung 4 auf der Oberseite des Grundkörpers 2 und verschließt diesen somit und liegt die Oberseite der Abdeckung 4 etwa auf der Höhe einer in den Figuren nicht dargestellten Verkehrsfläche.

Der Grundkörper 2 weist im dargestellten Ausführungsbeispiel Verankerungen 6 in Form von 'Füßen' auf, um im eingebauten Zustand die Entwässerungsrinne entsprechend zu verankern, und zwar beispielsweise im Erdreich oder im außenseitig zusätzlich eingegossenen Beton.

Der Grundkörper 2 weist im dargestellten Ausführungsbeispiel eine längliche Form auf und ist an seinen beiden Schmalseiten offen, wo dementsprechend eine erste Öffnung 8 und eine zweite Öffnung 9 ausgebildet sind.

Im Bereich der ersten Öffnung 8 ist ein erstes Anschlusselement 10 vorgesehen, das im dargestellten Ausführungsbeispiel aus einem zylindrischen rohrförmigen Anschlussstutzen 12 besteht, der die erste Öffnung 8 umgibt und somit begrenzt. Wie die Figuren ferner erkennen lassen, ist im dargestellten Ausführungsbeispiel der Anschlussstutzen 12 mit dem Grundkörper 2 einstückig verbunden und bildet somit einen Teil des Grundkörpers 2.

An der gegenüberliegenden zweiten Öffnung 9 ist ein zweites Anschlusselement 14 vorgesehen, das im dargestellten Ausführungsbeispiel einen ringförmigen Abschnitt 16 aufweist und ebenfalls mit dem Grundkörper 2 einstückig verbunden ist, so dass der ringförmige Abschnitt 16 einen Abschnitt der Grundkörpers 2 bildet. Wie die Figuren 1 und 2 ferner erkennen lassen, ist in der Innenwandung des ringförmigen Abschnittes 16 eine nach innen offene Nut 18 vorgesehen, die sich in Umfangsrichtung des ringförmigen Abschnittes 16 erstreckt und somit eine geschlossene ringförmige Nut bildet, deren Durchmesser etwas größer als der Innendurchmesser des ringförmigen Abschnittes 16 ist. In dieser ringförmigen Nut 18 sitzt ein als O-Ring ausgebildeter Dichtungsring 20, dessen radial innen liegender Umfangsabschnitt von der Innenwandung des ringförmigen Abschnittes 16 ein wenig vorsteht.

Der Dichtring 20 besteht aus elastischem Material wie beispielsweise Gummi, einer Gummimischung oder einem entsprechenden Kunststoffmaterial. Dadurch ist es möglich, dass bei radial nach außen wirkenden Kräften auf den freiliegenden, nach innen vorstehenden Abschnitt des Dichtungsringes 20 dieser in Richtung auf die Nut 16 zusammengequetscht wird und eine entsprechende Dichtungswirkung erzielt.

Die beiden Anschlusselemente 10 und 14 bilden ein Stecksystem zur flüssigkeitsdichten Steckverbindung von mehreren Entwässerungsrinnen der in den Figuren gezeigten Ausführung. Hierfür ist der Außendurchmesser des das erste Anschlusselement 10 bildenden zylindrischen Anschlussstutzens 12 geringfügig kleiner als der Innendurchmesser des ringförmigen Abschnittes 16 des zweiten Anschlusselementes 14, jedoch größer als der lichte Durchmesser des Dichtungsringes 20 in seinem entspannten Zustand.

Aufgrund dieser Dimensionierungen ist es möglich, bei einer Verbindung zweier Entwässerungsrinnen der in den Figuren gezeigten Ausführung den Anschlussstutzen 12 der einen Entwässerungsrinne in den ringförmigen Abschnitt 16 der anderen Entwässerungsrinne einzuführen und mit seiner Außenseite in berührenden Eingriff mit dem Dichtungsring 20 zu bringen, wodurch der Dichtungsring 20 in radialer Richtung aufgeweitet und zusammengequetscht wird und somit eine Abdichtung zwischen dem ersten Anschlusselement 10 der einen Entwässerungsrinne und dem zweiten Anschlusselement 14 der anderen Entwässerungsrinne erzeugt. Dadurch ergibt sich eine wasserdichte Verbindung zwischen jeweils zwei Entwässerungsrinnen der in den Figuren dargestellten Ausführung.

Die zuvor beschriebene Steckverbindung wird auch als Muffenverbindung bezeichnet, da das erste Anschlusselement 10 die Funktion einer Muffe und das zweite Anschlusselement 14 die Funktion eines Endstückes übernimmt.

Zweckmäßigerweise sollten die beiden Anschlusselemente 10 und 14 in gleicher Weise wie die Anschlusselemente von standardisierten Abflussrohren geformt und ausgebildet sein. Dadurch ist es möglich, die in den Figuren dargestellte Entwässerungsrinne nicht nur mit anderen Entwässerungsrinnen der gleichen Ausführung zu verbinden, sondern wahlweise auch mit handelsüblichen, standardisierten Abflussrohren wie beispielsweise des weit verbreiteten KG-Systems. Somit kann ein Entwässerungssystem aufgebaut werden, welches nicht nur Entwässerungsrinnen der in den Figuren gezeigten Ausführung enthält, sondern auch durch gerade oder gebogene Formstücke eines handelsüblichen, standardisierten Rohrsystems ergänzt werden kann.

Wie insbesondere die Figuren 1 und 2 ferner erkennen lassen, bilden im dargestellten Ausführungsbeispiel der Grundkörper 2 und die Abdeckung 4 einen einstückigen Körper, wodurch eine sogenannte monolithische Entwässerungsrinne gebildet wird. Vorzugsweise wird eine solche monolithische Entwässerungsrinne aus Gusseisen hergestellt, das gegenüber herkömmlich verwendetem Faser- bzw. Polymerbeton sich durch eine deutlich höhere Festigkeit auszeichnet und weniger spröde ist.

Selbstverständlich lässt sich das zuvor beschriebene und aus den Anschlusselementen 10 und 14 bestehende Stecksystem ebenfalls sowohl an Entwässerungsrinnen, die eine vom Grundkörper abnehmbare Abdeckung aufweisen, sowie an allen anderen möglichen Arten von Entwässerungsvorrichtungen realisieren. Ebenfalls ist es denkbar, den Grundkörper zusätzlich zu den beiden Öffnungen 8 und 9 mit weiteren Öffnungen zu versehen und auch an diesen zusätzlichen Öffnungen jeweils ein Anschlusselement wahlweise entsprechend dem ersten Anschlusselement 10 oder dem zweiten Anschlusselement 14 auszubilden, um zum Beispiel auf diese Weise einen oder mehrere Abzweige vorzusehen. Umgekehrt ist es ebenfalls denkbar, gegenüber der zuvor anhand der Figuren beschriebenen Ausführung den Grundkörper nur mit einer einzigen Öffnung zu versehen und an dieser einzigen Öffnung ein Anschlusselement entweder gemäß dem ersten Anschlusselement 10 oder gemäß dem zweiten Anschlusselement 14 auszubilden, um zum Beispiel auf diese Weise ein Endstück herzustellen. Alternativ ist es zur Bildung eines solchen Endstückes aber auch denkbar, beispielsweise die zweite Öffnung 9 zu verschließen, indem vorzugsweise die Kappe eines handelsüblichen, standardisierten Rohrsystems verwendet wird, welche mit ihrem zylindrischen Anschlussstutzen, der die gleiche Form wie der Anschlussstutzen 12 aufweist, in den ringförmigen Abschnitt 16 des zweiten Anschlusselementes 14 unter gleichzeitigem berührenden Eingriff mit dem Dichtring 20 gesteckt wird.

## Patentansprüche

1. Entwässerungsvorrichtung für die Oberflächenentwässerung, insbesondere Entwässerungsrinne, mit einem vorzugsweise länglichen, Grundkörper (2) und einem den Grundkörper (2) abdeckenden flüssigkeitsdurchlässigen Abschnitt (4), wobei der Grundkörper (2) und der den Grundkörper (2) abdeckende flüssigkeitsdurchlässige Abschnitt (4) gemeinsam einen hohlen, einstückigen Körper bilden, der Grundkörper (2) mindestens eine ersten Öffnung (8) zur Verbindung mit einer zweiten Öffnung (9) einer weiteren Entwässerungsvorrichtung aufweist, und die mindestens eine erste Öffnung (8) ein Anschlusselement (10, 14) für eine flüssigkeitsdichte Steckverbindung mit der zweiten Öffnung (9) der weiteren Entwässerungsvorrichtung aufweist,
**dadurch gekennzeichnet, dass** der den Grundkörper (2) abdeckende flüssigkeitsdurchlässige Abschnitt (4) eine Vielzahl von Durchgangsöffnungen aufweist, der einstückige Körper aus Gusseisen besteht und das Anschlusselement (10, 14) gleichzeitig auch für eine flüssigkeitsdichte Steckverbindung mit standardisierten Rohrverbindungen ausgebildet ist.

2. Vorrichtung nach Anspruch 1,
**dadurch gekennzeichnet, dass** das Anschlusselement (10,14) eine Dichtung (20) aufweist.

3. Vorrichtung nach Anspruch 1 oder 2,
**dadurch gekennzeichnet, dass** das Anschlusselement (10, 14) als, vorzugsweise zylindrischer, ring- oder rohrförmiger Abschnitt (16) oder Anschlussstutzen (12) ausgebildet ist.

4. Vorrichtung nach den Ansprüchen 2 und 3,
**dadurch gekennzeichnet, dass** die Dichtung (20) als Dichtring ausgebildet ist, der an der Innenseite und/oder an der Außenseite des ring- oder rohrförmigen Abschnittes (16) sitzt.

5. Vorrichtung nach mindestens einem der vorangegangenen Ansprüche, bei welcher der Grundkörper (2) eine zweite Öffnung (9) zur Verbindung mit einer Öffnung einer dritten Entwässerungsvorrichtung aufweist,
**dadurch gekennzeichnet, dass** die zweite Öffnung (9) der weiteren Entwässerungsvorrichtung ein Anschlusselement (14) einer zweiten Art aufweist, wobei das Anschlusselement (10) so ausgebildet ist, dass es in das an der zweiten Öffnung der weiteren Entwässerungsvorrichtung vorgesehenes Anschlusselement der zweiten Art flüssigkeitsdicht steckbar ist, und das Anschlusselement (14) der zweiten Art so ausgebildet ist, dass es ein an der Öffnung der dritten Entwässerungsvorrichtung vorgesehenes Anschlusselement flüssigkeitsdicht aufnehmen kann.

6. Vorrichtung nach Anspruch 5,
**dadurch gekennzeichnet, dass** das Anschlusselement (14) der zweiten Art im Wesentlichen von der zweiten Öffnung (9) der weiteren Entwässerungsvorrichtung gebildet ist.

7. Vorrichtung nach Anspruch 5 oder 6,
**dadurch gekennzeichnet, dass** das Anschlusselement (14) der zweiten Art eine zum Anschlusselement (10) komplementäre Form aufweist.

## Claims

1. Drainage device for surface drainage, in particular a drainage channel, comprising a preferably elongated main body (2) and a section (4) through which liquid can pass covering the main body (2), wherein the main body (2) and the section (4) through which liquid can pass covering the main body (2) together form a hollow one-piece body, the main body (2) comprises at least one first opening (8) for connecting with a second opening (9) of a further drainage device and the at least one first opening (8) comprises a connecting element (10, 14) for forming a fluid-tight plug connection with the second opening (9) of the further drainage device,
**characterised in that** the section (4) through which liquid can pass covering the main body (2) comprises a plurality of through openings, the one-piece body is made of cast iron and the connecting element (10, 14) is also designed for forming a liquid-tight plug connection with standardised tube connections.

2. Device according to claim 1, **characterised in that** the connecting element (10, 14) comprises a seal (20).

3. Device according to claim 1 or 2, **characterised in that** the connecting element (10, 14) is in the form of a preferably cylindrical, annular or tubular section (16) or connecting piece (12).

4. Device according to claims 2 and 3, **characterised in that** the seal (20) is in the form of a sealing ring which sits on the inside and/or outside of the annular or tubular section (16).

5. Device according to at least one of the preceding claims, in which the main body (2) has a second opening (9) for connecting to an opening of a third drainage device,
**characterised in that** the second opening (9) of the further drainage device comprises a second type of connecting element (14), wherein the connecting element (10) is designed so that it can be inserted in a liquid-tight manner into the second type of connecting element at the second opening of the further drainage device, and the second type of connecting element (14) is designed so that it can receive a connecting element provided at the opening of the third drainage device in a fluid-tight manner.

6. Device according to claim 5, **characterised in that** the second type of connecting element (14) is formed substantially by the second opening (9) of the further drainage device.

7. Device according to claim 5 or 6, **characterised in that** the second type of connecting element (14) has a shape that is complementary to the connecting element (10).

## Revendications

1. Dispositif de drainage pour le drainage de surface, en particulier des gouttières de drainage comportant un corps de base de préférence longitudinal (2) et un segment (4) perméable aux fluides recouvrant le corps de base (2), le corps de base (2) et le segment (4) perméable aux fluides recouvrant le corps de base formant conjointement un corps creux d'un seul tenant, le corps de base (2) présentant au moins une première ouverture (8) en relation avec une deuxième ouverture (9) d'un autre dispositif de drainage et au moins la première ouverture (8) présentant un élément de raccordement (10, 14) pour assurer une connexion étanche aux fluides avec la deuxième ouverture (9) de l'autre dispositif de drainage,
**caractérisé en ce que** le segment (4) perméable aux fluides recouvrant le corps de base (2) présente une multiplicité d'ouvertures de passage, le corps d'un seul tenant étant en fonte et l'élément de raccordement (10, 14) étant constitué en même temps également pour assurer une connexion étanche aux fluides avec des tubes de raccord normalisés.

2. Dispositif selon la revendication 1, **caractérisé en ce que** l'élément de raccordement (10, 14) présente un joint (20).

3. Dispositif selon la revendication 1 ou 2, **caractérisé en ce que** l'élément de raccordement (10, 14) est constitué comme un segment (16) de préférence cylindrique, annulaire ou tubulaire ou des tubulures de raccordement (12).

4. Dispositif selon les revendications 2 et 3, **caractérisé en ce que** le joint (20) est constitué comme une bague d'étanchéité qui est placée sur le côté intérieur et/ou sur le côté extérieur du segment de forme annulaire ou tubulaire (16).

5. Dispositif selon au moins l'une des revendications précédentes, dans lequel le corps de base (2) présente une deuxième ouverture (9) destinée à être reliée à une ouverture d'un troisième dispositif de drainage,
**caractérisé en ce que** la deuxième ouverture (9) de l'autre dispositif de drainage présente un élément de raccordement (14) d'un deuxième type, l'élément de raccordement (10) étant constitué de telle sorte qu'il puisse être enfiché de façon étanche aux fluides dans l'élément de raccordement du deuxième type prévu sur la deuxième ouverture de l'autre dispositif de drainage, et **en ce que** l'élément de raccordement (14) du deuxième type est conçu de telle sorte qu'il puisse recevoir de façon étanche aux fluides un élément de raccordement prévu sur l'ouverture du troisième dispositif de drainage.

6. Dispositif selon la revendication 5
**caractérisé en ce que** l'élément de raccordement (14) du deuxième type est constitue substantiellement par la deuxième ouverture (9) de l'autre dispositif de drainage.

7. Dispositif selon la revendication 5 ou 6,
**caractérisé en ce que** l'élément de raccordement (14) du deuxième type présente une forme complémentaire à l'élément de raccordement (10).
